# EUROPÄISCHE PATENTSCHRIFT

(11) **EP 2 711 452 B1**
(45) Veröffentlichungstag und Bekanntmachung des Hinweises auf die Patenterteilung: **19.08.2015**
(21) Anmeldenummer: 12401197.4
(22) Anmeldetag: 25.09.2012
(51) Int. Cl.: D06F 37/28, D06F 39/08, D06F 39/14

(54) **Waschmaschine mit einem Laugenbehälter und mit einer Umfluteinrichtung**
Washing machine with a tub and a circulation device
Lave-linge doté d'une cuve et d'un dispositif de recirculation

(43) Veröffentlichungstag der Anmeldung: 26.03.2014
(73) Patentinhaber: Miele & Cie. KG, 33332 Gütersloh (DE)
(72) Erfinder: Gebhard, Helmuth, 31275 Lehrte (DE); Hain, Markus, 33332 Gütersloh (DE); Hapke, Armin, 31275 Lehrte (DE); Munz, Marco, 49082 Osnabrück (DE); de Boer, Holger, 30167 Hannover (DE)

(56) Entgegenhaltungen:
- EP-A1- 1 634 987
- EP-A2- 0 417 460
- DE-A1- 4 330 079
- DE-B3-102009 024 503

## Beschreibung

Die Erfindung betrifft eine Waschmaschine mit einem im wesentlichen zylindrischen Laugenbehälter, welcher an einer Deckfläche eine Öffnung zum Einfüllen von Waschgut besitzt, wobei die Öffnung selbst oder eine korrespondierende Öffnung in einem den Laugenbehälter umgebenden Gehäuse durch eine schwenkbar am Laugenbehälter oder Gehäuse gelagerte Tür verschließbar ist, und mit einer Umfluteinrichtung, welche über eine Umflutleitung Waschflüssigkeit aus dem Laugenbehälter entnimmt und durch die Tür wieder in den Laugenbehälter einbringt.

Eine Waschmaschine mit einer Umfluteinrichtung ist beispielsweise durch die DE 43 37 943 A1 bekannt. Dort ist, wie bei Haushaltwaschmaschinen üblich, zwischen einer Laugenbehälteröffnung und einer Gehäuseöffnung eine elastische Manschette angeordnet. Diese besitzt eine Öffnung, an die das Ende einer Umflutleitung herangeführt ist, so dass Waschflüssigkeit im Kreislauf aus dem Laugenbehälter entnommen und in dessen Öffnung wieder eingebracht werden kann.

Bei größeren gewerblich genutzten Waschautomaten werden sogenannte mitschwingende Türen eingesetzt, die die Laugenbehälteröffnung direkt verschließen, so dass die elastische Manschette entfällt. Dort ist es bekannt, die umgeflutete Waschflüssigkeit direkt über eine Öffnung in der Tür wieder in den Laugenbehälter einzubringen. Natürlich ist eine solche Einspülung über die Tür auch bei einer Haushaltwaschmaschine einsetzbar. Die bekannten Waschmaschinen verwenden Umflutleitungen, deren eines Ende aus dem Laugenbehälter geführt ist und deren anderes Ende an einen Stutzen in der Tür angekoppelt ist. Hierdurch ragt ein Teil der schlauchförmigen Umflutleitung in den Bereich vor dem Waschautomaten. Neben einem wenig ansprechenden Erscheinungsbild besteht der Nachteil, dass die Leitung beschädigt oder von vorbeigehenden Personen herausgerissen werden kann. Außerdem ist eine solche Leitungsverlegung optisch nachteilhaft.

Die DE 43 30 079 A1 beschreibt eine fliegende Verlegung des außerhalb verlaufenden Leitungsabschnittes mit den zuvor beschriebenen Nachteilen.

Der Erfindung stellt sich somit das Problem, bei einer Waschmaschine der eingangs genannten Art eine sichere Verlegung der Umflutleitung zu ermöglichen.

Erfindungsgemäß wird dieses Problem durch eine Waschmaschine mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich dadurch, dass die Umflutleitung mindestens aus einem ersten und einem zweiten Teil besteht und dass zwischen einem Ende des ersten Teils und einem Ende des zweiten Teils eine Kupplungsstelle angeordnet ist, die durch Schließen der Tür flüssigkeitsdicht verbindbar ist. Hierdurch besteht die Möglichkeit, den Teil der Leitung, der in die Tür mündet, unter Bauteilen der Tür zu verbergen oder wenigstens nah an der Tür entlang zu führen. Hierdurch wird die Gefahr einer Beschädigung dieses Teils erheblich gemindert.

Dabei ist es zweckmäßig, wenn das der Kupplungsstelle zugeordnete Ende des ersten Teils im Randbereich der Laugenbehälteröffnung oder Gehäuseöffnung angeordnet ist.

In einer vorteilhaften Ausführungsform ist der erste Teil der Umflutleitung wenigstens teilweise an oder unter einem am Laugenbehälter befestigten kreis- oder teilkreisförmigen Ballastgewicht angeordnet. Hierdurch ergibt sich eine einfache Montage, außerdem ist dann auch der erste Teil wenigstens bereichsweise nicht fliegend verlegt und deshalb bei der Montage geschützt.

Es ist zweckmäßig, wenn das der Kupplungsstelle zugeordnete Ende des zweiten Teils im Randbereich der Tür angeordnet ist.

Erfindungsgemäßist der zweite Teil der Umflutleitung wenigstens teilweise in einem Handgriff der Tür angeordnet. Dadurch sind keine zusätzlichen Blenden erforderlich. Ein nicht im Handgriff angeordneter Bereich des zweiten Teils der Umflutleitung kann dann entlang des Türrahmens verlegt sein.

Es ist vorteilhaft, wenn eine Verriegelungseinrichtung der Tür einen Motor umfasst, welcher die Tür in eine Verriegelungsposition zieht. Hierdurch wird die Kraft auf die Kupplung zwischen dem ersten und zweiten Teil der Umflutleitung erhöht und eine gute Dichtwirkung gewährleistet. Eine Selbstzentrierung ergibt sich, wenn die Kupplungsstelle aus einem kegelstumpfförmigen Endstück und einem entsprechenden Gegenstück besteht.

Ein Ausführungsbeispiel der Erfindung ist in den Zeichnungen rein schematisch dargestellt und wird nachfolgend näher beschrieben. Es zeigt
- Figur 1: den Wasserlauf einer Waschmaschine als Schemaskizze,
- Figur 2: den Laugenbehälter und wasserführende Teile einer Waschmaschine bei geschlossener Tür und
- Figur 3: den Laugenbehälter und wasserführende Teile einer Waschmaschine bei geschlossener Tür.

Figur 1 zeigt den Wasserlauf bei einer Waschmaschine 1 als Schemaskizze. Diese Waschmaschine besitzt einen Laugenbehälter 2, der einen zylindrischen Mantel 3, eine geschlossene Rückwand 4 und auf der Bedienseite eine ringförmige Kappe 5 umfasst. Die in der Kappe 5 angeordnete kreisförmige Einfüllöffnung 6 wird durch eine ebenfalls kreisförmige Tür 7 verschlossen. In dem Laugenbehälter 2 kann in bekannter Weise eine ebenfalls zylindrische Trommel 8 (siehe Figur 3) zur Aufnahme von Wäsche angeordnet sein. Der Laugenbehälter 2 wird bis zu einem vorgegebenen Niveau, in der Figur durch die Pfeilspitze 9 angedeutet, aufgefüllt. Hierzu führt eine erste Wasserleitung 10 von einem nicht dargestellten Wasseranschluss zu einem Waschmitteleinspülkasten 11. Das Waschmittel (nicht dargestellt) wird mitgenommen und zusammen mit dem Wasser, nun als Waschflüssigkeit, über die zweite Wasserleitung 12 dem Laugenbehälter 2 zugeführt. Die dritte Leitung 13 dient zur Entlüftung. Nach Beendigung des Waschprozesses kann die Waschflüssigkeit über einen am Laugenbehälter 2 angeordneten Abfluss 14 und eine daran angeschlossene Abflussleitung 15 mit vorgeschaltetem Abflussventil 17 entleert werden. Um die Befeuchtung der Wäsche zu verbessern, wird die Waschflüssigkeit während des Waschprozesses über eine Umfluteinrichtung im Kreislauf im unteren Bereich aus dem Laugenbehälter 2 heraus- und im oberen Bereich zurückgeführt. Hierzu ist im Abfluss 14 vor dem Abflussventil 17 eine Verzweigung angeordnet, an die sich eine Umflutleitung 19 anschließt. In der Umflutleitung 19 ist eine Umwälzpumpe 20 angeordnet.

Erfindungsgemäß besteht die Umflutleitung mindestens aus einem ersten 21 und einem zweiten Teil 22, und zwischen einem Ende des ersten Teils 21 und einem Ende des zweiten Teils 22 ist eine Kupplungsstelle angeordnet, die durch Schließen der Tür 7 flüssigkeitsdicht verbindbar ist. Die weiteren Figuren 2 und 3 zeigen eine Ausführungsform einer solchen Umfluteinrichtung. In diesen Figuren 2 und 3 ist der Laugenbehälter 2 erkennbar. Figur 2 zeigt ihn bei geschlossener Tür 7 ohne, Figur 3 bei geöffneter Tür 7 mit einer Verkleidung 18.

An der Kappe 5, von der hier nur die durch die Tür 7 verschlossene Einfüllöffnung 6 sichtbar ist, ist eine Platte 35 befestigt, welche Ballastgewichte 23 trägt. Unter dem Laugenbehälter 2 ist die Abflussleitung 15 mit vorgeschaltetem Abflussventil 17 und außerdem die Umwälzpumpe 20 sichtbar. Sie ist in den ersten Teil 21 der Umflutleitung integriert, so dass dieser erste Teil aus einer Saugleitung 24 vor der Umwälzpumpe 20 und einer Druckleitung 25 hinter der Umwälzpumpe 20 besteht. Ein Teil der Druckleitung 25 wird zwischen der Platte und den Ballastgewichten 23 geführt und endet in einem Austrittsbereich 27 in einer umlaufenden Abdeckung 36, welche den Rand der Einfüllöffnung 6 und die Verriegelungseinrichtung 34 einfasst (siehe Figur 3). Dieser Bereich 27 ist im Randbereich der Einfüllöffnung 6 angeordnet und wird durch den Rahmen 28 der Tür 7 verdeckt. Er stellt das Ende 21.1 des ersten Teils der Umflutleitung 21 dar und ist kegelstumpfförmig ausgebildet. Zu erkennen ist dieser Bereich 27 auch sehr gut in der Figur 3 bei geöffneter Tür 7. Der Handgriff 29 und der Türrahmen 28 sind in der Figur 2 durchsichtig dargestellt. Deshalb ist der zweite Teil 22 der Umflutleitung 19 sichtbar. Ein erstes Ende 22.1 liegt unter dem Rand der Tür. Es ist trichterförmig erweitert, siehe Figur 3. Auf diese Weise bilden das kegelstumpfförmige Ende 21.1 des ersten Teils und das trichterförmige Ende 22.1 des zweiten Teils 22 eine Kupplungsstelle, die bei geschlossener Tür die beiden Enden 21.1 und 22.1 verbindet. Von dem Ende 22.1 im Bereich der Kupplungsstelle erstreckt sich die Leitung 22 entlang des Türrahmens 28 durch einen Randausschnitt 30 unter den Handgriff 29. Unter dem Handgriff 29 verläuft sie bis zu dessen inneren Ende 29.1 und durchdringt in einer Öffnung 31 das Türschauglas 32. Die Öffnung 31 ist als Düse ausgeführt, so dass die Waschlauge gezielt auf die Wäsche gesprüht werden kann. Zum Verschließen der Tür 7 ist ein Haken 33 vorgesehen, der von einer am Laugenbehälter 2 angeordneten Verriegelungseinrichtung 34 gehalten wird. Die Verriegelungseinrichtung 34 umfasst einen Motor (nicht dargestellt), welcher den Haken und darüber die Tür in eine Verriegelungsposition zieht. Hierdurch wird einerseits die Einfüllöffnung 6 abgedichtet und andererseits die beiden Leitungsteile 21 und 22 der Umflutleitung 19 an der Kupplungsstelle flüssigkeitsdicht verbunden.

Die Zeichnungen und die vorstehende Beschreibung offenbaren eine Ausführungsform, wie sie bei einer gewerblichen Waschmaschine mit einem mitschwingenden Laugenbehälter sinnvoll ist. Bei einer Haushaltwaschmaschine, bei welcher die Tür nicht am Laugenbehälter, sondern am Gehäuse scharniert ist, und bei dem dann Laugenbehälter und Gehäuse korrespondierende Öffnungen besitzen, muss dann auch das entsprechende Ende der ersten Umflutleitung, welches der Kupplungsstelle zugeordnet ist, am Gehäuse fixiert sein.

**Bezugszeichenliste**

| | | | |
|---|---|---|---|
| 1 | Waschmaschine | 30 | Randausschnitt |
| 2 | Laugenbehälter | 31 | Öffnung |
| 3 | Mantel | 32 | Türschauglas |
| 4 | Rückwand | 33 | Haken |
| 5 | Kappe | 34 | Verriegelungseinrichtung |
| 6 | Einfüllöffnung | 35 | Platte |
| 7 | Tür | 36 | Abdeckung |
| 8 | Trommel | | |
| 9 | Pfeilspitze Laugenbehälter-Wasserniveau | | |
| 10 | erste Wasserleitung zum Waschmitteleinspülkasten | | |
| 11 | Waschmitteleinspülkasten | | |
| 12 | zweite Wasserleitung zum Laugenbehälter | | |
| 13 | dritte Entlüftungsleitung | | |
| 14 | Abfluss | | |
| 15 | Abflussleitung | | |
| 17 | Abflussventil | | |
| 18 | Verkleidung Laugenbehälter | | |
| 19 | Umflutleitung | | |
| 20 | Umwälzpumpe | | |
| 21 | Umflutleitung erster Teil | | |
| 21.1 | Ende des ersten Teils | | |
| 22 | Umflutleitung zweiter Teil | | |
| 22.1 | erstes Ende | | |
| 23 | Ballastgewichte | | |
| 23.1 | unteres Ballastgewicht | | |
| 24 | Saugleitung | | |
| 25 | Druckleitung | | |
| 27 | Austrittsbereich | | |
| 28 | Türrahmen | | |
| 29 | Handgriff | | |
| 29.1 | inneres Ende | | |

## Patentansprüche

1. Waschmaschine (1) mit einem im wesentlichen zylindrischen Laugenbehälter (2), welcher an einer Deckfläche (5) eine Öffnung (6) zum Einfüllen von Waschgut besitzt, wobei die Öffnung (6) selbst oder eine korrespondierende Öffnung in einem den Laugenbehälter umgebenden Gehäuse durch eine schwenkbar am Laugenbehälter (2) oder Gehäuse gelagerte Tür verschließbar ist, und mit einer Umfluteinrichtung, welche über eine Umflutleitung (19) Waschflüssigkeit aus dem Laugenbehälter (2) entnimmt und durch die Tür (7) wieder in den Laugenbehälter (2) einbringt, wobei die Umflutleitung (19) mindestens aus einem ersten (21) und einem zweiten Teil (22) besteht, und wobei zwischen einem Ende (21.1) des ersten Teils (21) und einem Ende (22.1) des zweiten Teils (22) eine Kupplungsstelle angeordnet ist, die durch Schließen der Tür (7) flüssigkeitsdicht verbindbar ist,
**dadurch gekennzeichnet,**
**dass** der zweite Teil (22) der Umflutleitung (19) wenigstens teilweise in einem Handgriff (29) der Tür (7) angeordnet ist.

2. Waschmaschine (1) nach Anspruch 1,
**dadurch gekennzeichnet,**
**dass** das der Kupplungsstelle zugeordnete Ende (21.1) des ersten Teils (21) im Randbereich der Laugenbehälteröffnung (6) oder Gehäuseöffnung angeordnet ist.

3. Waschmaschine (1) nach Anspruch 1 oder 2,
**dadurch gekennzeichnet,**
**dass** der erste Teil (21) der Umflutleitung (19) wenigstens teilweise an oder unter einem am Laugenbehälter (2) befestigten, kreis- oder teilkreisförmigen Ballastgewicht (23.1) angeordnet ist.

4. Waschmaschine (1) nach mindestens einem der vorhergehenden Ansprüche,
**dadurch gekennzeichnet,**
**dass** das der Kupplungsstelle zugeordnete Ende (22.1) des zweiten Teils (22) im Randbereich der Tür (7) angeordnet ist.

5. Waschmaschine (1) nach mindestens einem der vorhergehenden Ansprüche,
**dadurch gekennzeichnet,**
**dass** ein nicht im Handgriff (29) angeordneter Bereich des zweiten Teils (22) der Umflutleitung (19) entlang eines Türrahmens (28) verlegt ist.

6. Waschmaschine (1) nach mindestens einem der vorhergehenden Ansprüche,
**dadurch gekennzeichnet,**
**dass** eine Verriegelungseinrichtung (34) der Tür (7) einen Motor umfasst, welcher die Tür (7) in eine Verriegelungsposition zieht.

7. Waschmaschine (1) nach mindestens einem der vorhergehenden Ansprüche,
**dadurch gekennzeichnet,**
**dass** die Kupplungsstelle aus einem kegelstumpfförmigen Endstück und einem entsprechenden Gegenstück besteht.

## Claims

1. Washing machine (1) comprising a substantially cylindrical suds container (2) which, on an end face (5), has an opening (6) for filling said machine with laundry, the opening (6) itself or a corresponding opening in a housing which surrounds the suds container being closable by a door which is mounted pivotally on the suds container (2) or housing, and comprising a recirculation device which removes washing liquid from the suds container (2) via a recirculation line (19) and reintroduces it into the suds container via the door (7), the recirculation line (19) consisting at least of a first part (21) and a second part (22) and a coupling point being arranged between an end (21.1) of the first part (21) and an end (22.1) of the second part (22), which coupling point can be connected in a liquid-tight manner by closing the door (7),
**characterised in that**
the second part (22) of the recirculation line (19) is arranged in a handle (29) of the door (7) at least in part.

2. Washing machine (1) according to claim 1,
**characterised in that**
the end (21.1) of the first part (21), which end is assigned to the coupling point, is arranged in the edge region of the suds container opening (6) or housing opening.

3. Washing machine (1) according to either claim 1 or claim 2,
**characterised in that**
the first part (21) of the recirculation line (19) is arranged on or under a ballast weight (23.1) at least in part which is in the shape of a circle or part of a circle and is fastened to the suds container (2).

4. Washing machine (1) according to at least one of the preceding claims,
**characterised in that**
the end (22.1) of the second part (22), which end is assigned to the coupling point, is arranged in the edge region of the door (7).

5. Washing machine (1) according to at least one of the preceding claims, **characterised in that**
a region of the second part (22) of the recirculation line (19), which region is not arranged in the handle (29), is laid along a door frame (28).

6. Washing machine (1) according to at least one of the preceding claims,
**characterised in that**
a locking device (34) of the door (7) comprises a motor which pulls the door (7) into a locking position.

7. Washing machine (1) according to at least one of the preceding claims,
**characterised in that**
the coupling point consists of a truncated cone-shaped end piece and a corresponding counter piece.

## Revendications

1. Machine à laver (1), avec une cuve de lessivage (2) essentiellement cylindrique qui possède sur une surface de couverture (5) une ouverture (6) pour le chargement du produit à laver, dans laquelle l'ouverture (6) elle-même ou une ouverture correspondante dans un carter entourant la cuve de lessivage peut être fermée par une porte supportée en pivotement sur la cuve de lessivage (2) ou le carter, et avec un dispositif de circulation qui, par le biais d'une conduite de circulation (19), prélève du liquide de lavage de la cuve de lessivage (2) et le reconduit via la porte (7) dans la cuve de lessivage (2), dans laquelle la conduite de circulation (19) se compose d'au moins une première partie (21) et une deuxième partie (22), et dans laquelle, entre une extrémité (21.1) de la première partie (21) et une extrémité (22.1) de la deuxième partie (22), il est disposé un emplacement d'accouplement qui peut être raccordé de façon étanche au liquide par la fermeture de la porte (7),
**caractérisée en ce que**
la deuxième partie (22) de la conduite de circulation (19) est disposée au moins partiellement dans une poignée (29) de la porte (7).

2. Machine à laver (1) selon la revendication 1,
**caractérisée en ce que**
l'extrémité (21.1) de la première partie (21) affectée à l'emplacement d'accouplement est disposée dans la zone de bord de l'ouverture (6) de cuve de lessivage ou de l'ouverture de carter.

3. Machine à laver (1) selon la revendication 1 ou 2,
**caractérisée en ce que**
la première partie (21) de la conduite de circulation (19) est disposée au moins partiellement sur ou sous une masse de lestage (23.1) en forme de cercle ou de cercle partiel fixée sur la cuve de lessivage (2).

4. Machine à laver (1) selon au moins l'une des revendications précédentes,
**caractérisée en ce que**
l'extrémité (22.1) de la deuxième partie (22) affectée à l'emplacement d'accouplement est disposée dans la zone de bord de la porte (7).

5. Machine à laver (1) selon au moins l'une des revendications précédentes,
**caractérisée en ce**
**qu'**une zone de la deuxième partie (22) de la conduite de circulation (19) non disposée dans la poignée (29) est placée le long d'un cadre de porte (28).

6. Machine à laver (1) selon au moins l'une des revendications précédentes,
**caractérisée en ce**
**qu'**un dispositif de verrouillage (34) de la porte (7) comprend un moteur qui tire la porte (7) dans une position de verrouillage.

7. Machine à laver (1) selon au moins l'une des revendications précédentes,
**caractérisée en ce que**
l'emplacement d'accouplement est composé d'une pièce d'extrémité de forme tronconique et d'une contre-pièce correspondante.
